# EUROPÄISCHE PATENTSCHRIFT

(11) **EP 0 854 946 B1**
(45) Veröffentlichungstag und Bekanntmachung des Hinweises auf die Patenterteilung: **09.05.2001**
(21) Anmeldenummer: 95932606.7
(22) Anmeldetag: 10.10.1995
(51) Int. Cl.: D03D 47/30, D03D 47/34, D03D 47/38

(54) **WEBMASCHINE MIT PNEUMATISCHER SCHUSSFADENEINTRAGUNG**
MECHANICAL LOOM WITH PNEUMATIC WEFT THREAD INSERTION
METIER MECANIQUE A INSERTION PNEUMATIQUE DU FIL DE TRAME

(43) Veröffentlichungstag der Anmeldung: 29.07.1998
(73) Patentinhaber: TEXTILMA AG, 6052 Hergiswil / NW (CH)
(72) Erfinder: SPEICH, Francisco, CH-5073 Gipf-Oberfrick (CH)
(74) Vertreter: Trieblnig, Adolf
(86) Internationale Anmeldenummer: CH9500230
(87) Internationale Veröffentlichungsnummer: WO9713901

(56) Entgegenhaltungen:
- EP-A- 0 120 429
- EP-A- 0 160 117
- EP-A- 0 284 766
- EP-A- 0 318 802
- DE-A- 3 204 007
- GB-A- 2 047 286

## Beschreibung

Die Erfindung betrifft eine Webmaschine mit pneumatischer Schussfadeneintragung gemäss dem Oberbegriff des Patentanspruchs 1.

Aus der DE-A-32 04 007 ist eine Webmaschine der genannten Art mit pneumatischer Schusseintragung bekannt, wobei der Schussfaden mittels einer ortsfesten, am Maschinengestell montierten Eintragvorrichtung jeweils durch eine Blasdüse in einen an einem Webblatt ausgebildeten Führungskanal eingetragen und zwischen der Blasdüse und dem Webblatt durch eine Schneidvorrichtung durchtrennt wird, Der eingetragene Schussfaden wird somit jeweils im Bereich der Eintragstellung des Webblattes geschnitten und verbleibt bis zum Blattanschlag lose im Führungskanal. Als nachteilig wird angesehen, dass dabei das eintragsseitige Schussfadenende eine unkontrollierte Lage einnimmt, wodurch im Schussfaden Krangel entstehen und damit Fehlschüsse auftreten können.

Bei einer aus der EP-A-0 284 766 bekannten Webmaschine mit pneumatischer Schusseintragung wird die Schusseintragung mittels einer schwenkbaren, mit dem Webblatt gekoppelten Eintragvorrichtung durchgeführt, wobei der jeweils eingetragene Schussfaden im Bereich des Webblattanschlages geklemmt und geschnitten wird. Die Webmaschinen mit schwenkbarer Eintragvorrichtung weisen Nachteile auf. So kann die Einstellung der Blasdüsen in die Eintragstellung nur während der Rückstellung des Webblattes erfolgen, was insbesondere die Anzahl der Blasdüsen einschränkt und zudem eine besondere Steuerung erforderlich macht. Durch die Hin- und Herbewegung des mit der Eintragvorrichtung versehenen Webblattes werden relativ hohe Massenkräfte erzeugt, welche zu unerwünschten Schwingungen des bewegten Systems führen, und werden die Schussfäden beim Zuführen ab Fadenspeiser in die Blasdüsen in unkontrollierte Schwingungen versetzt, so dass sie verkreuzen und gegeneinander verhängen. Die Luftleitungen und die Betätigungsvorrichtung sind einer zu hohen mechanischen Belastung unterworfen, was insbesondere für die Betätigungsvorrichtung eine aufwendige Steuerung erforderlich macht. Aus diesen Nachteilen folgt aufgrund einer höheren Störanfälligkeit geringere Drehzahlen der Webmaschinen, was mit einem Produktivitätsverlust verbunden ist. Ferner erweist es sich als nachteilig, dass die Fadenklemme als auch die Schere am Maschinengestell montiert und über separate Antriebsmittel betätigt werden, was einen grösseren apparativen Aufwand zu Folge hat.

Der Erfindung liegt die Aufgabe zugrunde eine Webmaschine mit pneumatischer Schusseintragung so zu verbessern, dass die genannten Nachteile nicht auftreten.

Diese Aufgabe wird erfindungsgemäss mit einer Webmaschine gelöst, wie sie in den Ansprüchen gekennzeichnet ist.

Der mit der Erfindung erzielbare Vorteil ist im wesentlichen darin zu sehen, dass bis zu sechzehn Schussfäden unterschiedlicher Art sowie Farbe angewendet werden können.

Nachfolgend wird die Erfindung anhand der beiliegenden Zeichnungen erläutert.

Es zeigen:
- Fig. 1: eine Ausführungsform einer erfindungsgemässen Webmaschine mit Lufteintrag in schematischer Darstellung,
- Fig.2: eine im Schnitt dargestellte Seitenansicht des Schusseintragbereiches der Webmaschine,
- Fig.3: einen Schnitt entlang der Linie III-III in Fig.2,
- Fig.4: einen Schnitt entlang der Linie IV-IV in Fig.2,
- Fig. 5: einen Schnitt entlang der Linie V-V in Fig.2,
- Fig.6: einen Schnitt entlang der Linie VI-VI in Fig.2,
- Fig.7: einen Schnitt entlang der Linie VII-VII in Fig.2,
- Fig.8: eine Ausführungsform einer Steuervorrichtung für die Blasdüsen,
- Fig.9: einen Schnitt entlang der Linie X-X in Fig.2, welcher die Situation beim Schussfadeneintrag darstellt,
- Fig.10: den Schnitt nach Fig.9, welcher die Situation bei der Klemmung des Schussfadens darstellt,
- Fig. 11: den Schnitt nach Fig.9, welcher die Situation beim Schnitt des Schussfadens darstellt und
- Fig.12: den Schnitt nach Fig 9, welcher die Situation beim Blattanschlag darstellt.

Die hier in Rede stehende Webmaschine enthält ein Maschinengestell 1, einen Kettbaum 2 von dem Kettfäden 3,4 abgelassen werden, einen Streichbaum 5, eine Fachbildevorrichtung 6, eine Anordnung 7 zum Eintragen von Schussfäden, ein Webblatt 8, einen Warenabzug 9 und einen Warenbaum 10. Die Fachbildevorrichtung 6 bildet über Weblitzen ein Ober- und Unterfach 11, 12 mit den Kettfäden 3,4.

Wie die Fig.2 zeigt enthält die Anordnung 7 eine pneumatische Schusseintragvorrichtung 14 sowie eine Schere 15, eine Fadenklemme 16 und eine Einblashilfe 17, die in Fadenlaufrichtung zwischen der Eintragvorrichtung 14 und dem Webblatt 8 angeordnet sind. Die Eintragvorrichtung 14 ist am Maschinengestell 1 montiert. Die Schere 15 und die Fadenklemme 16 sind mit dem Webblatt 8 gekoppelt. Die Einblashilfe 17 ist mit dem Webblatt 8 verbunden.

Die Eintragvorrichtung 14 enthält einen Tragteil 21, acht Blasdüsen 22, einen Düsenblock 23, einen Halter 24 und eine Betätigungseinrichtung 25. Der Tragteil 21 ist mittels Schrauben 26 am Maschinengestell 1 befestigt. Die Blasdüsen 22 sind paarweise angeordnet und stehen mit einer Druckluftquelle und einem Schussfadenspeicher in Wirkverbindung. Die Blasdüsen 22 sind im Düsenblock 23 einseitig lösbar montiert. Der Halter 24 für den Düsenblock ist mit dem Tragteil 21 verbunden. Die Betätigungseinrichtung 25 ist über ein kinematisches Organ 27 mit der Fachbildevorrichtung 6 verbunden, um die Blasdüsen 22 in die Einschussstellung zu stellen. Hierzu der Düsenblock 23 und der Halter 24 so ausgestaltet, dass die Mündung der Blasdüsen um rechtwinklig zueinander verlaufende Richtungen schwenkbar sind. Es ist eine Feder 28 vorgesehen, welche das kinematische Organ 27 unter Spannung hält. Es wird darauf hingewiesen, dass anstelle der Betätigungseinrichtung 25 eine Antriebsanordnung vorgesehen werden kann, die über eine an sich bekannte Steuervorrichtung angesteuert wird, um die Blasdüsen in die Eintragstellung zu stellen.

Wie die Fig.3 zeigt, ist das Webblatt 8 an einer Blattleiste 31 montiert. An der Blattleiste ist eine Fadenführungsvorrichtung 32 befestigt. Es ist von Vorteil, wenn die Führungsvorrichtung 32 einen Luftzuführungsteil 33, der an der Blattleiste montiert ist, eine Mehrzahl von Lamellen 34, die kammartig angeordnet und jeweils mit einer Ausnehmung 35 versehen sind, um einen Führungskanal 36 zu bestimmen und Stafettendüsen 37 enthält, um den eingetragenen Schussfadens 38 durch den Führungskanal zu fördern. Anstelle der Fadenführungsvorrichtung 32 kann ein sogenanntes Tunnelwebblatt mit Stafettendüsen angewendet werden.

Bei der hier in Rede stehenden Webmaschine wird die Einblashilfe 17 mit Vorteil angewendet. Die Einblashilfe ist ein plattenförmiger Körper 41 mit einer konischen Durchdringung 42 und mit einem Auslassschlitz 43. Der Körper 41 ist an dem Luftführungsteil 33 befestigt. Es ist aber möglich die erste Lamelle 34 als Einblashilfe auszubilden (Fig.4).

Die Fadenklemme 16 weist einen Klemmfinger 45 und einen Klemmbacken 46 auf, die jeweils mit einer Platte 47 zum Halten des Schussfadens versehen sind. Der Klemmfinger ist an einer Achse 48 angelenkt, die am Maschinengestell 1 angeordnet ist. Der Klemmbacken 46 ist direkt mit dem Webblatt 7 und/oder der Weblade verbunden. Ferner ist .eine Rückstellfeder 49 für den Klemmfinger vorgesehen, die einerseits an dem Maschinengestell 1 und andererseits am Klemmfinger anliegt. Am Maschinengestell 1 ist ein Anschlagteil 50 montiert, um die Position des Klemmfingers festzulegen (Fig.5).

Die Schere 15 hat ein ortsfestes und ein bewegliches Scherenblatt 51,52. Das ortsfeste Scherenblatt 51 ist am Maschinengestell 1 befestigt. Das bewegliche Scherenblatt 52 ist am Webblatt 8 montiert (Fig.6).

Die Fig.7 zeigt die Zuordnung der Blasdüsen zu dem durch die Lamellen 34 bestimmten Führungskanal 36. Ein wesentliches Merkmal der Webmaschine besteht darin, dass das jeweilige Paar von Blasdüsen im wesentlichen parallel zur Mittellinie des Führungskanals 36 ausgerichtet ist, wenn der Führungskanal die Eintragstellung einnimmt. Die Einstellung der Blasdüsen 22 erfolgt durch die Betätigungseinrichtung 25 und das kinematische Organ 27. Alternativ dazu können die Blasdüse 12 bündelförmig angeordnet werden.

Wie die Fig.8 zeigt umfasst die Fachbildevorrichtung 6, z.B. eine Jaquardvorrichtung oder Schaftmaschine, eine Farbsteuervorrichtung 56, ein Summiergetriebe 57 und einen einarmigen Hebel 58, der am Maschinengestell 1 angelenkt ist. Derartige Summiergetriebe und ihre Funktion sind bekannt, so dass auf eine Beschreibung derselben verzichtet wird. An dem Hebel 58 ist das kinematische Organ 27 befestigt, das mit der Betätigungseinrichtung 25 verbunden ist.

Nachfolgend wird der Eintragvorgang anhand der Fig. 9 bis 12 beschrieben. Bei Webmaschinen wird pro Umdrehung der Hauptantriebswelle der Webmaschine ein Schussfaden eingetragen und angeschlagen. Aus diesem Maschinentakt wird die Steuerung der einzelnen Elemente der Webmaschine abgeleitet. Bei der vorstehend beschriebenen Webmaschine wird generell der Antrieb des Webblattes 8 und bezogen auf den Schusseintrag lediglich die Einstellung der Blasdüse 22 auf die Einschussstellung und die Eintragung des Schussfadens 38 in Abhängigkeit des Drehwinkels der Hauptwelle angesteuert, während der Zeitpunkt der Klemmung und Abtrennung des Schussfadens 38 durch die ausführungs- bzw. funktionsmässige Zuordnung der Schere und der Fadenklemme zum Webblatt 8 bestimmt wird. Dies hat insbesondere den Vorteil, dass die Steuerung vereinfacht wird.

Die Fig.9 zeigt die Situation während der Eintragung eines Schussfadens 38. Die Blasdüse 22 ist in die Eintragstellung gestellt. Das Webblatt 8 steht in der zurückgezogenen Stellung, die Schere 15 und die Fadenklemme 16 sind in der geöffneten Stellung und der Schussfaden ist durch die Einblashilfe 17 in den Führungskanal 36 der Fadenführungsvorrichtung 32 eingeschossen.

Nach dem der Schussfaden 38 in den Führungskanal 36 eingetragen ist, wird gemäss dem Maschinentakt das Webblatt 8 in Richtung zur Anschlagstellung geschwenkt und der eingetragene Schussfaden 38 durch das Webblatt 8 vorgeschoben. Weil der Klemmbacken 46 der Fadenklemme 16 mit dem Webblatt 8 verbunden ist, wird der Klemmbacken 46 gegen den Klemmfinger 45 geschwenkt und der Schussfaden 38 zwischen den Platten 47 eingeklemmt. Der Klemmfinger 45 wird in der Folge durch den Klemmbacken 46 gegen die Kraft der Feder 49 verschwenkt, wobei der Schussfaden 38 gehalten wird (Fig. 10).

Nach der Klemmung wird der Schussfaden 38 geschnitten, weil das mit dem Webblatt 8 verbundene Scherenblatt 52 gegen das ortsfeste Scherenblatt 51 bewegt wird. Dadurch wird ein neuer Schussfaden zum Eintragen bereitgestellt. Nach dem Schneiden wird der Schussfaden 38 durch die Fadenklemme 16 synchron mit dem Webblatt 8 bewegt (Fig.11).

Danach erreicht das Weblatt 8 die Anschlagstellung, wobei der Schussfaden 38 durch das Webblatt 8 an den vorgängig angeschlagenen und bereits durch den Wechsel der Kettfäden abgebundenen Schussfaden angeschlagen und unmittelbar danach aus der Fadenklemme 16 herausgezogen wird (Fig.12).

Anschliessend wird das Webblatt 8 in die zurückgezogene Stellung geschwenkt. Mit dieser Schwenkbewegung wird der Klemmbacken 46 mit dem Webblatt verschwenkt. Der Klemmfinger 45 folgt dem Klemmbacken 46 aufgrund der Kraftwirkung der Feder 49 bis dieser an den Anschlagteil 50 anliegt. Der Klemmbacken 46 wird mit dem Webblatt 8 weiterbewegt und somit die Fadenklemme für den nachfolgenden Schussfadeneintrag geöffnet (Fig.5).

Bei der vorstehend beschriebenen Webmaschine wird also der Schussfaden 38 durch die ortsfeste Schusseintragvorrichtung 14 in den Führungskanal 36 eingetragen und während der Schwenkung des Webblattes 8 gehalten, geschnitten und angeschlagen. Daraus ergeben sich eine Reihe von Vorteilen. Durch die ortsfeste Eintragvorrichtung wird die Zufuhr des Schussfadens aus einem Schussfadenspeiser sicherer und der Zeitraum zur Einstellung der Blasdüse in die Eintragstellung wesentlich erstreckt, so dass bis zu sechzehn Schussfäden unterschiedlicher Farbe sowie Art eingetragen werden. Durch das Halten und die synchrone Bewegung des eingetragenen Schussfadens mit dem Webblatt bis zum Anschlag wird ein einwandfreies Anschlagen des Schussfadens gewährleistet, wobei die überstehenden Schussfadenendabschnitte kurz sind und wenig Abfall anfällt.

## Patentansprüche

1. Webmaschine mit pneumatischer Schusseintragung, wobei die Webmaschine ein Webblatt (8) und eine Schussfadenführungseinrichtung (32), die miteinander verbunden zwischen einer Eintragstellung und einer Anschlagstellung schwenkbar sind sowie eine ortsfest angeordnete Schusseintragvorrichtung (14) mit mindestens einer Blasdüse (22) zum Eintragen eines Schussfadens (38) in den Führungskanal (36) und eine Schere (15) aufweist, dadurch gekennzeichnet, dass eine mit dem Webblatt (8) gekoppelte Fadenklemme (16) vorgesehen ist, um einen eingetragenen Schussfaden (38) zu klemmen und synchron mit dem Führungskanal (36) von der Eintragstelle bis zur Anschlagstelle zu fördern, und dass die Schere (15) in Anschlagrichtung des Webblattes der Fadenklemme (16) nachgeordnet ist, um den Schussfaden nach der Klemmung abzuschneiden.

2. Webmaschine nach Anspruch 1, wobei auf der Schussseite zwischen der Mündung der Blasdüse (22) und dem Führungskanal (36) die Schere (15), die Fadenklemme(16) und ein Einblasführungsteil (17) in Fadenlaufrichtung hintereinanderliegend angeordnet sind.

3. Webmaschine nach einem der Ansprüche 1 oder 2, wobei die Eintragvorrichtung (14) am Maschinengestell (1) montiert ist.

4. Webmaschine nach einem der Ansprüche 1 bis 3, wobei eine Betätigungseinrichtung (25) vorgesehen ist, um die Blasdüse (22) gemäss einem Webmusterprogramm in die Einschussposition zu stellen.

5. Webmaschine nach einem der Ansprüche 1 bis 4, wobei die Eintragvorrichtung (14) eine Mehrzahl von Blasdüsen (22) aufweist.

6. Webmaschine nach Anspruch 5, wobei die Blasdüsen (22) auf und ab bewegbar und/oder um rechtwinklig kreuzende Achsen schwenkbar sind.

7. Webmaschine nach Anspruch 5 oder 6, wobei die Blasdüse (22) paarweise und übereinanderliegend oder bündelförmig angeordnet sind.

8. Webmaschine nach einem der Ansprüche 1 oder 2, dadurch gekennzeichnet, dass die Fadenklemme (16) einen Klemmfinger (45), der schwenkbar ist und einen Klemmbacken (46) aufweist, der mit dem Webblatt (8) verbunden ist.

9. Webmaschine nach Anspruch 8, dadurch gekennzeichnet, dass der Klemmfinger (45) ein um eine ortsfeste Achse (48) schwenkbarer Körper oder ein um eine Biegeachse schwenkbares Element ist

10. Webmaschine nach Anspruch 8, gekennzeichnet durch eine Stellfeder (49), um den Klemmfinger in die Schusseintragstellung zu stellen und um die Haltekraft für den Schussfaden bei der Schwenkung zu erzeugen und durch einen Anschlagteil (50), um den Klemmfinger in der Schusseintragstellung zu halten.

11. Webmaschine nach einem der Ansprüche 1 oder 2, wobei die Schere (15) eine ortsfest angeordnete Klinge (51) und eine bewegliche Klinge (52) aufweist und wobei die bewegliche Klinge mit dem Webblatt oder einer Antriebseinrichtung gekoppelt ist.

12. Webmaschine nach Anspruch 2, wobei der Einblasführungsteil (17) ortsfest angeordnet oder mit dem Webblatt (8) verbunden ist.

13. Webmaschine nach Anspruch 12, wobei der Einblasführungsteil (17) eine konische Durchdringung (42), die mit der grössten Weite der Mündung der Blasdüse (22) zugewandt ist und einen Auslassschlitz (43) für den Schussfaden 38) aufweist.

## Claims

1. Weaving machine with pneumatic weft thread insertion, with the weaving machine having a reed (8) and a weft thread guide apparatus (32) which are connected to one another and are pivotal between an insertion position and a beat-up position, and also a weft insertion apparatus (14), which is arranged in a fixed spatial position and has at least one blower nozzle (22) for the insertion of a weft thread (38) into the guide passage (36), and a shear (15), characterised in that a thread clamp coupled to the reed is provided in order to clamp an inserted weft thread (38) and to forward it synchronously with the guide passage (36) from the insertion location up to the beat-up position, and in that the shear (15) is placed after the thread clamp (16) in the beat-up direction of the reed in order to sever the weft thread after the clamping.

2. Weaving machine in accordance with claim 1, with the shear (15), the thread clamp (16), and a blow-in guide part (17) being arranged one after the other in the direction of travel of the thread on the insertion side between the opening of the blower nozzle (22) and the guide passage (36).

3. Weaving machine in accordance with claim 1 or claim 2, with the insertion apparatus (14) being mounted on the machine frame (1).

4. Weaving machine in accordance with one of the claims 1 to 3, with an actuation apparatus (25) being provided in order to place the blower nozzle (22) into the insertion position in accordance with a weaving pattern program.

5. Weaving machine in accordance with one of the claims 1 to 4, with the insertion apparatus (14) having a plurality of blower nozzles (22).

6. Weaving machine in accordance with claim 5, with the blower nozzles (22) being upwardly and downwardly movable and/or pivotable about axes crossing at right angles.

7. Weaving machine in accordance with claim 5 or claim 6, with the blower nozzles (22) being arranged pairwise and disposed one above the other or in the form of a bundle.

8. Weaving machine in accordance with claim 1 or claim 2, characterised in that the thread clamp (16) has a clamping finger (45) which is pivotal and has a clamping jaw (46) which is connected to the reed (8).

9. Weaving machine in accordance with claim 8, characterised in that the clamping finger (45) is a body which is pivotal about an axis (48) of fixed position or is an element pivotal about a bending axis.

10. Weaving machine in accordance with claim 8, characterised by a setting spring (49) in order to place the clamping finger into the weft insertion position and in order to produce the holding force for the weft thread during the pivoting; and by an abutment part (50) in order to hold the clamping finger in the weft insertion position.

11. Weaving machine in accordance with claim 1 or claim 2, with the shear (15) having a blade (51) which is arranged at a fixed position and a movable blade (52); and with the movable blade being coupled to the reed or to a drive apparatus.

12. Weaving machine in accordance with claim 2, with the blow-in guide part (17) being arranged in a fixed position or being connected to the reed (8).

13. Weaving machine in accordance with claim 12, with the blow-in guide part (17) having a conical penetration (42) which is turned with the largest width towards the opening of the blower nozzle (22) and an outlet slit (43) for the weft thread (38).

## Revendications

1. Métier à tisser mécanique à introduction pneumatique du fil de trame, le métier comportant un peigne (8) et un dispositif de guidage de fil de trame (32) reliés l'un à l'autre et susceptibles de pivoter entre une position d'introduction et une position d'arrêt, ainsi qu'un dispositif d'introduction de trame stationnaire (14) avec au moins une buse soufflante (22) pour introduire un fil de trame (38) dans le canal de guidage (36) et un dispositif de coupe (15), caractérisé en ce qu'il est prévu une pince à fil (16) accouplée au peigne (8), afin de pincer un fil de trame introduit (38) et de le transporter de façon synchrone au moyen du canal de guidage (36) depuis la position d'introduction jusqu'à la position d'arrêt, et en ce que le dispositif de coupe (15) est agencé en aval de la pince à fil (16) en direction d'arrêt du peigne, afin de couper le fil de trame après le pincement.

2. Métier mécanique selon la revendication 1, dans lequel le dispositif de coupe (15), la pince à fil (16), et une partie de guidage d'insufflation (17) sont agencés les uns derrière les autres en direction de circulation de fil sur le côté trame entre l'embouchure de la buse soufflante (22) et le canal de guidage (36).

3. Métier mécanique selon l'une ou l'autre des revendications 1 et 2, caractérisé en ce que le dispositif d'introduction (14) est monté sur le bâti de machine (1).

4. Métier mécanique selon l'une quelconque des revendications 1 à 3, dans lequel est prévu un dispositif d'actionnement (25) pour positionner la buse soufflante (22) dans la position d'introduction selon un programme de motif de tissage.

5. Métier mécanique selon l'une quelconque des revendications 1 à 4, dans lequel le dispositif d'introduction (14) comprend une pluralité de buses soufflantes (22).

6. Métier mécanique selon la revendication 5, dans lequel les buses soufflantes (22) sont mobiles vers le haut et vers le bas et/ou susceptibles de pivoter autour d'axes qui se croisent à angle droit.

7. Métier mécanique selon l'une ou l'autre des revendications 5 et 6, dans lequel les buses soufflantes (22) sont agencées par paires l'une sur l'autre ou en forme de faisceau.

8. Métier mécanique selon l'une ou l'autre des revendications 1 et 2, caractérisé en ce que la pince à fil (16) comprend un doigt de pincement (45) susceptible de pivoter et une mâchoire de pincement (46) reliée au peigne (8).

9. Métier mécanique selon la revendication 8, caractérisé en ce que le doigt de pincement (45) est un corps pivotant autour d'un axe stationnaire (48) ou bien un élément pivotant autour d'un axe de flexion.

10. Métier mécanique selon la revendication 8, caractérisé par un ressort de positionnement (49) pour positionner le doigt de pincement dans la position d'introduction de trame et pour générer la force de retenue pour le fil de trame lors du pivotement, et par une pièce de butée (50) pour maintenir le doigt de pincement dans la position d'introduction de trame.

11. Métier mécanique selon l'une ou l'autre des revendications 1 et 2, dans lequel le dispositif de coupe (15) comprend une lame agencée stationnaire (51) et une lame mobile (52), et dans lequel la lame mobile est accouplée au peigne ou à un dispositif d'entraînement.

12. Métier mécanique selon la revendication 2, dans lequel la partie de guidage d'insufflation (17) est agencée stationnaire ou est reliée au peigne (8).

13. Métier mécanique selon la revendication 12, dans lequel la partie de guidage d'insufflation (17) présente une traversée conique (42), dont la largeur maximale est orientée vers l'embouchure de la buse soufflante (22), et une fente de sortie (43) pour le fil de trame (38).
